# FASCICULE DE BREVET EUROPEEN

(11) **EP 0 299 845 B1**
(45) Date de publication et mention de la délivrance du brevet: **19.06.1991**
(21) Numéro de dépôt: 88401737.7
(22) Date de dépôt: 04.07.1988
(51) Int. Cl.: B65D 85/76

(54) **Conditionnement des fromages ou des spécialités fromagères à pâte molle;fromage ou spécialité fromagère ainsi conditionné**
Verpackung für Käse- oder Weichkäsespezialitäten
Packaging for cheeses or soft cheese specialities

(30) Priorité: 06.07.1987 FR 8709557
(43) Date de publication de la demande: 18.01.1989
(73) Titulaire: BONGRAIN S.A., F-78280 Guyancourt (FR)
(72) Inventeur: Fucks, Claude Michel, F-67000 Strasbourg (FR)
(74) Mandataire: Derambure, Christian

(56) Documents cités:
- FR-A- 2 182 385

## Description

La présente invention concerne le conditionnement des fromages à pâte molle ou des spécialités fromagères à pâte molle et plus particulièrement des fromages ou des spécialités fromagères à pâte molle et à croûte fleurie.

Ce conditionnement comprend une boîte limitée généralement par deux faces planes supérieure et inférieure et une paroi latérale formant ceinture d'axe vertical et composée de deux parties, un élément inférieur et un couvercle, autoporteurs, distincts, respectivement associés et séparés dans les états fermé _ initial ou ultérieur _ et ouvert de la boîte, l'élément inférieur et le couvercle définissant, lorsqu'ils sont associés à l'état fermé, un logement intérieur de dimension sensiblement supérieure à celle du fromage ou spécialité fromagère, dans lequel ce dernier peut être logé, une circulation gazeuse autour de celui-ci étant possible le conditionnement comportant, en outre, dans l'élément inférieur une plaque d'interface inférieur servant de support au fromage ou spécialité fromagère par sa face inférieure.

La conservation des produits alimentaires et plus particulièrement des fromages a fait l'objet de nombreuses études qui ont permis de comprendre certains phénomènes physiques ou chimiques essentiels.

Il en ressort, notamment, le caractère bien spécifique d'un emballage par rapport au produit alimentaire qu'il concerne. Pour s'en tenir, par exemple, au cas spécifique déjà en soi particulier du fromage, on constate, en se référant à l'ouvrage de référence en la matière: "LE FROMAGE", coordonné par André ECK, Diffusion Lavoisier, Edition 1984, que le conditionnement fait l'objet de nombreuses variantes, selon le type de fromage: fromage à pâte molle (matériaux végétaux, papiers, matières plastiques, métaux, combinés ou complexes), fromages frais, fromages à pâte molle, fromages fondus. De plus, dans le cas de fromages à pâte molle, il est généralement prévu un emballage supplémentaire extérieur quelquefois dénommé suremballage. Pour des fromages tels que ceux du type camembert, carré de l'est, pont l'évêque, ou équivalent, un tel emballage supplémentaire se présente comme une boîte. Il est écrit à ce sujet, dans l'ouvrage mentionné, page 360:

"Le matériau utilisé depuis l'origine était exclusivement le bois déroulé, pour le couvercle, les bords et le fond.

En Allemagne, plus des trois quarts des boîtes de camembert sont entièrement en carton, le reste étant constitué de boîtes mixtes, c'est-à-dire en carton avec un fond en bois ou en matière plastique. Les boîtes mixtes carton/bois ont été jugées souvent très positivement.

Les boîtes à camembert, entièrement en matière plastique, sont plus rares.

Ce sont des boîtes ou des fonds de boîtes en PVC ou en PS qui se trouvent actuellement sur le marché. Les boîtes en PVC destinées à l'emballage des pâtes molles, sans emballage interne, n'ont pas donné satisfaction.

Les boîtes en polystyrène expansé sont très légères et peuvent ainsi diminuer le poids brut des marchandises transportées. Mais, il ne faut pas oublier que le polystyrène expansé s'avère être un excellent isolant. Ceci peut être un avantage si un fromage bien réfrigéré est emballé sous boîte en polystyrène expansé et transporté sur des distances assez importantes.

Par contre, l'affinage du fromage peut être accéléré par un effet de surchauffe".

L'article intitulé "Conditionnement des fromages à pâtes molles", publié en juin 1985 par Gerd STEHLE dans le n° 999 de la revue LA TECHNIQUE LAITIERE est particulièrement instructif. Il en ressort qu'une bonne conservation des fromages implique un choix convenable de la perméabilité de l'emballage aux gaz, spécialement à l'oxygène à la vapeur d'eau, au gaz carbonique et à l'amoniaque.

Par ailleurs et dans un domaine technique différent le document FR 1 397 270 enseigne les conditions de mise en oeuvre d'un film en matière synthétique permettant d'obtenir, dans un emballage le rapport entre la pression d'oxygène et la pression de gaz carbonique assurant la bonne conservation des fruits. Dans le document EP 0 153 215, il est proposé d'améliorer la conservation des produits alimentaires en les plaçant dans des emballages imperméables aux gaz. Après avoir fait le vide dans l'emballage on y injecte un mélange gazeux constitué de quantités substantielles d'anhydride carbonique et d'azote. L'anhydride carbonique produit un effet bactéricide et l'azote un effet antioxydant. Selon le document FR 2 198 700, il est prévu de conserver des produits agricoles en les plaçant dans des sacs à perméabilité sélective munis de fenêtres initialement remplis d'un gaz inerte. Selon le document FR 1 567 996, il est proposé un emballage pour la conservation de fruits et légumes comportant des parois étanches aux gaz et, en association avec celles-ci, une membrane en élastomère silicone. Une telle membrane vise essentiellement à maintenir les fruits et légumes dans leur état initial, l'atmosphère les environnant étant appauvrie en oxygène et enrichie en gaz carbonique. Toutefois, il s'agit là d'une application bien spécifique dans le domaine technique des fruits et légumes lequel est très différent de celui des fromages. Ainsi, on sait que pour les fruits et légumes on peut envisager des traitements thermiques par le froid ce qui est incompatible pour des fromages tels que ceux considérés ici. De même, dans le cas des fruits et légumes on vise à empêcher tout développement de moisissures alors que, au contraire, les fromages à pâte molle contiennent dans leur pâte ou en surface des micro-organismes aérobies dont la vie et un certain développement sont souhaités, ce qui exige donc l'apport d'oxygène au contraire de ce qui est prévu pour les fruits et légumes. Enfin, dans le cas des fruits et légumes les gaz à contrôler sont principalement l'oxygène et le gaz carbonique alors que la perméabilité à la vapeur d'eau n'est pas même considérée comme déterminente, les membranes mises en oeuvre ayant cependant une résistance importante au passage de la vapeur d'eau. Dans le cas de fromages considérés, l'étanchéité à la vapeur d'eau est au contraire délibérément recherchée en relation avec l'activité des moisissures.

Différentes propositions ont été faites concernant des boîtes de conservation:

Le document FR-A-2 182 385 décrit un emballage pour fromages qui comporte un socle de forme creuse inversée pourvue d'orifices et une cloche pouvant être emboîtée sur le socle pourvu de perforations. Selon une variante, le fromage repose sur le socle par l'intermédiaire d'une clayette en paille. Selon ce document, un tel emballage vise à assurer l'aération du fromage. L'emballage, selon ce document, ne permet pas un contrôle de l'atmosphère entourant le fromage et le passage d'air de l'intérieur à l'extérieur résulte des orifices et perforations du socle et de la cloche.

Les documents FR 1 108 036 et FR 2 049 237 décrivent une boîte à fromage en matière plastique permettant la circulation de l'air extérieur dans la boîte et entre celle-ci et l'extérieur. La boîte, selon ce document, ne permet pas un contrôle de l'atmosphère entourant le fromage et le passage d'air de l'intérieur à l'extérieur résulte de la coopération du fond et du couvercle.

Le document FR 2 517 279 décrit une boîte destinée à la conservation de produits sensibles à la déshydratation, tels que les laitues, qui permet de conserver ces produits dans une atmosphère à forte pression partielle de vapeur d'eau sans qu'ils soient en contact avec l'eau liquide. Mais, ainsi que cela résulte de ce qui précède de tels produits _ des légumes _ n'ont rien de comparable _ fonctionnellement _ avec des fromages.

De l'ensemble de ces études, articles, ou brevets de l'état de la technique, ne peut être déduit un conditionnement de fromage à pâte molle entièrement satisfaisant.

Les documents FR 1 108 036 et FR 2 049 237 ne précisent pas expressément et clairement si le fromage est emballé dans un complexe d'emballage, avant d'être placé dans sa boîte formant suremballage:
- Si le fromage est placé dans la boîte, sans être emballé au préalable, la libre circulation de l'air prévue entraîne un dessèchement du fromage et une évolution peu satisfaisante incompatible avec la qualité gestative recherchée.
- Si le fromage est emballé dans un complexe d'emballage _ avant d'être placé dans la boîte _ la bonne visualisation du produit n'est plus assurée, et la commodité de manipulation du produit par l'utilisation n'en est pas améliorée par rapport aux emballages traditionnels.

Et, dans un cas comme dans l'autre, l'atmosphère entourant le fromage (emballé ou non) n'est que de l'air extérieur, dont la composition n'est pas celle optimale pour la finition de l'affinage lequel se poursuit ou devrait se poursuivre une fois le fromage emballé. Compte-tenu de la réalisation de ces boîtes dans lesquelles le passage d'air de l'intérieur à l'extérieur est réalisé par la coopération du fond et du couvercle conformés spécialement, il n'est même pas possible de prévoir entre eux une membrane à perméabilité sélective.

La boîte conforme au document FR 2 517 279 outre que, fondamentalement elle n'est pas destinée au fromage est d'une réalisation complexe et d'un coût élevé. Elle maintient un taux d'humidité excessif qui entraîne une nécrose des moisissures de surface.

Selon le document FR-A-2 182 385, le fromage, dans l'emballage, est dépourvu de feuille d'enveloppement. Il peut en résulter, comme indiqué précédemment, le dessèchement du fromage et une évolution non satisfaisante.

Le but de l'invention est donc la réalisation d'un conditionnement destiné spécifiquement à un fromage ou spécialité fromagère à pâte molle qui permette en combinaison la poursuite de l'affinage dans les meilleures conditions, la manipulation aisée par le consommateur, une protection et un stockage du fromage améliorés.

A cet effet, l'invention propose d'abord un conditionnement de fromage ou spécialité fromagère à pâte molle et plus spécialement à croûte fleurie du type précédemment mentionné au préambule, caractérisé par le fait que, en combinaison:
· le matériau constitutif de l'élément inférieur et du couvercle est substantiellement étanche aux gaz et à la vapeur d'eau;
· l'élément inférieur et le couvercle sont agencés pour coopérer à l'état fermé de façon substantiellement étanche aux gaz et à la vapeur d'eau.
· l'élément inférieur et/ou le couvercle comporte une membrane à perméabilité sélective, fermant au moins une fenêtre, cette membrane étant de nature et dimension aptes à permettre la constitution autour du fromage ou spécialité fromagère d'un espace libre pour un milieu gazeux de composition _ notamment en vapeur d'eau, oxygène, gaz carbonique, ammoniaque _ apte à l'affinage du fromage ou spécialité fromagère conditionné, les échanges de gaz et de vapeur d'eau entre le logement intérieur et l'atmosphère ambiante extérieure intervenant substantiellement à travers la membrane;
· la plaque d'interface inférieur est hydroabsorbante et poreuse de manière à fonctionnellement assurer d'une part la ventilation de la face inférieure du fromage ou spécialité fromagère et, d'autre part, l'absorption d'une partie au moins de son humidité.

Un tel conditionnement constitue, en combinaison, en emballage-suremballage dans lequel le fromage ou spécialité fromagère peut être conditionné nu et directement en permettant la poursuite de son affinage.

L'invention concerne, ensuite, un tel fromage ou spécialité fromagère ainsi conditionné.

Il doit être souligné ici l'application particulière et spécifique du conditionnement considéré. Si on considère une forme de réalisation possible d'un tel conditionnement, on constate que le fromage ou spécialité fromagère conditionné peut être conditionné directement et nu dans un tel conditionnement, sans avoir été emballé préalablement de façon conventionnelle pour ce type de produit dans un papier (ou équivalent) d'emballage. Ce conditionnement fait donc fonction, en combinaison, d'emballage et de suremballage. Le fromage ou spécialité fromagère peut être visible; sa maturation se poursuit _ bien que conditionné _; sa flore de surface n'est pas entravée par un papier ou équivalent appliqué sur sa surface; le produit est bien tenu en place. De tels conditionnements peuvent se rapprocher visuellement des boîtes traditionnelles bien connues pour ce type de produit. Ils peuvent être empilés et/ou juxtaposés. Ce conditionnement peut rester fonctionnel après sa première ouverture pourvu qu'il soit convenablement refermé.

Les autres caractéristiques et avantages de l'invention résulteront de la description qui suivra, en référence aux dessins annexés dans lesquels:

_ Les figures 1 et 2 sont deux vues schématiques en coupe par un plan axial vertical de deux modes de réalisation du conditionnement selon l'invention, le fromage ou spécialité fromagère étant représenté schématiquement en tiretés.

L'invention se rapporte au conditionnement spécifique des fromages ou des spécialités fromagères à pâte molle et plus spécialement à croûte fleurie.

De tels fromages ou spécialités fromagères concernés par l'invention sont du type général camembert ou équivalent. Ils ne font pas en tant que tels l'objet de l'invention.

De tels fromages ou spécialités fromagères sont destinés à être vendus soit individuellement, soit à la coupe. L'invention concerne ces deux variantes auxquelles le conditionnement s'applique parfaitement, sa taille étant appropriée à celle du produit conditionné.

Un tel fromage ou spécialité fromagère se présente comme un bloc massif, de consistance solide (en l'absence de contraintes extérieures). Ce bloc a par exemple une forme générale parallèlépipédique ou cylindrique limitée par deux faces sensiblement planes normalement supérieure et inférieure respectivement et une paroi latérale s'étendant en direction verticale.

Dans le cas préférentiel de mise en oeuvre de l'invention, le fromage ou spécialité fromagère présente une flore de surface, notamment de penicillium candidum.

Un tel fromage ou spécialité fromagère constitue donc un produit vivant dont il est souhaitable que l'affinage soit contrôlé jusqu'à la consommation.

La technique de l'industrie fromagère enseigne les conditions physico-chimiques souhaitables pour l'affinage (température, hygrométrie et composition gazeuse de l'environnement du produit). On se réfère ici à ces enseignements, sans les développer en détail, d'autant que ces conditions physico-chimiques sont variables mais connues d'un produit à l'autre.

Le conditionnement considéré est du type comprenant une boîte 1 limitée généralement par deux faces planes supérieure et inférieure et une paroi latérale 10 formant ceinture d'axe vertical et composée de deux parties, un élément inférieur 4 et un couvercle 5, autoporteurs, distincts, respectivement associés et séparés dans les états fermé _ initial ou ultérieur _ et ouvert de la boîte 1, l'élément inférieur 4 et le couvercle 5 définissant, lorsqu'ils sont associés à l'état fermé, un logement intérieur 8 de dimension sensiblement supérieure à celle du fromage ou spécialité fromagère 7, dans lequel ce dernier 7 peut être logé, une circulation gazeuse autour de celui-ci 7 étant possible.

Selon l'invention, ce conditionnenent est tel que, en combinaison:
· le matériau constitutif de l'élément inférieur et du couvercle 4, 5 est substantiellement étanche aux gaz et à la vapeur d'eau;
· l'élément inférieur et le couvercle 4, 5 sont agencés pour coopérer à l'état fermé de façon substantiellement étanche aux gaz et à la vapeur d'eau;
· l'élément inférieur 4 et/ou le couvercle 5 comporte au moins une fenêtre 2 fermée par une membrane 3 à perméabilité sélective (aux gaz et à la vapeur d'eau), de nature et dimension aptes à permettre la constitution autour du fromage ou spécialité fromagère 7 d'un espace libre 12 pour un milieu gazeux de composition _ notamment en vapeur d'eau, oxygène, gaz carbonique, amoniaque _ apte à l'affinage du fromage ou spécialité fromagère 7 conditionné, les échanges de gaz et de vapeur d'eau entre le logement intérieur 8 et l'atmosphère ambiante extérieure intervenant substantiellement à travers la membrane 3;
· il comporte, dans l'élément inférieur 4, une plaque d'interface inférieure 6 servant de support au fromage ou spécialité fromagère 7, par sa face inférieure 7a la dite plaque d'interface 6 étant hydroabsorbante et poreuse de manière à fonctionnellement assurer d'une part la ventilation de la face inférieure 7a du fromage ou spécialité fromagère 7 et, d'autre part, l'absorption d'une partie au moins de son humidité.

Ce conditionnement constitue, en combinaison, un emballage-suremballage dans lequel le fromage ou spécialité fromagère 7 peut être conditionné nu et directement tout en permettant la poursuite de son affinage.

Préférentiellement, la plaque d'interface 6 est distincte de l'élément inférieur 4 et repose sur le fond 4a de l'élément inférieur 4 pourvu d'une multiplicité de reliefs en creux et saillies aptes à permettre d'une part le maintien de la plaque d'interface 6 et d'autre part sa ventilation.

Selon une variante de réalisation préférentielle, une fenêtre 2 est située sur la paroi latérale 10 de la boîte 1, ce qui permet d'une part l'empilage de plusieurs conditionnement et, d'autre part, l'utilisation fonctionnelle, du point de vue visuel de la face supérieure du conditionnement, soit pour le marquage, soit pour la décoration, soit pour permettre la visualisation du fromage ou spécialité fromagère 7, notamment par transparence.

L'élément inférieur 4 et le couvercle 5 sont associés l'un à l'autre par des moyens d'association rigide, étanche, amovible mais réutilisable de type bourrelet coopérant avec une gorge, ce bourrelet et cette gorge présentant une certaine flexibilité. Toutefois d'autres moyens d'association fonctionnellement équivalents peuvent être envisagés, tels que ceux connus dans le domaine de l'emballage. La membrane 3 est fixée rigidement et de façon substantiellement étanche autour de la fenêtre 2 par collage, soudage, coincement mécanique ou équivalent.

Préférentiellement, la boîte 1 peut avoir visuellement une forme, des dimensions, un aspect rappelant ceux des suremballages de type boîte conventionnelle adaptée aux fromages ou spécialités fromagères considérés. Cela permet alors de combiner une réalisation hautement fonctionnelle dans une conception visuelle traditionnelle. En variante, la forme, les dimensions, l'aspect de la boîte 1 peuvent être indédits. Il est à noter que contrairement aux boîtes traditionnelles de type boîte de camembert dont la forme et les dimensions sont conditionnés par celles du fromage ou spécialité fromagère conditionne, il est possible, selon l'invention, de s'affranchir de celles-ci, notamment parce que le conditionnement n'est pas assujetti étroitement au fromage ou spécialité fromagère mais, au contraire, écarté de celui-ci, du fait de l'espace libre 12.

Par exemple, la boîte 1 peut avoir une forme générale parallèlépipédique alors que le fromage ou spécialité fromagère 7 a une forme générale cylindrique, ou inversement.

On se réfère, concernant la boîte 1, (et également le fromage ou spécialité fromagère) à des faces planes supérieure et inférieure et une paroi latérale d'axe vertical (ou s'étendant en direction verticale) en considérant la position de repos habituelle d'une telle boîte 1 c'est-à-dire celle où elle repose avec son élément inférieur 4 en dessous et son couvercle 5 au dessus, tous les deux horizontaux. Cette position de repos servant ici de référence, les autres éléments constitutifs de l'invention sont décrits en rapport. Il va de soi, cependant que la boîte 1 peut être placée en toute position souhaitée (par exemple avec l'axe de la paroi latérale 10 formant ceinture placé horizontalement et non verticalement, c'est-à-dire sur sa tranche).

On entend par caractère autoporteur de l'élément inférieur 4 et du couvercle 5, le fait que ceux-ci ont une certaine tenue, une rigidité d'ensemble, par opposition à un état souple, flexible, mou, déformable, sans tenue. Ce caractère autoporteur permet d'emballer efficacement le fromage ou spécialité fromagère afin d'assurer sa protection tout en maintenant l'espace 12.

L'état fermé et l'état ouvert correspondent aux situations communément appelées ainsi pour une boîte. A l'état fermé, l'élément inférieur 4 et le couvercle 5 coopèrent l'un avec l'autre pour former un logement intérieur 8 essentiellement inaccessible de l'extérieur. Au contraire à l'état ouvert un tel logement intérieur 8 n'est pas véritablement constitué et il y a un accès à l'intérieur de chacune des deux parties 4, 5.

L'état fermé initial est celui dans lequel se trouve la boîte 1 originellement une fois constituée et renfermant le fromage ou spécialité fromagère 7. Cet état correspond par exemple à celui d'un fromage ou spécialité fromagère, 7, se trouvant en vente dans un magasin.

L'état fermé ultérieur est celui dans lequel se trouve la boîte 1 fermée lorsqu'elle a été amenée au moins une fois à l'état ouvert. Cet état correspond par exemple à celui du fromage ou spécialité fromagère déjà entamé pour la consommation mais néanmoins stocké.

Le logement intérieur 8 est limité par les différentes parois constitutives de l'élément inférieur 4 et du couvercle 5.

Ainsi que cela résulte de ce qui précède, l'espace libre 12 résulte de la différence sensible de dimension entre le logement intérieur 8 et le fromage ou spécialité fromagère 7, la boîte 1 étant plus haute et plus large que le fromage ou la spécialité fromagère 7. Cet espace libre 12 permet la présence d'un milieu gazeux convenable pour la maturation du fromage ou la spécialité fromagère 7 ainsi que sa circulation permanente et donc la ventilation constante du produit ainsi conditionné.

L'espace libre 12 a, par exemple, une dimension transversale, entre le fromage ou spécialité fromagère 7 et le conditionnement, de l'ordre de 5 mm à 10 mm environ.

La botîe 1 peut avoir, par exemple, une forme générale parallèlépipédique ou encore cylindrique ou toute autre forme appropriée, convenable.

Préférentiellement, le matériau constitutif de l'élément inférieur 4 et du couvercle 5 est une matière plastique. Par exemple, le matériau constitutif de l'élément inférieur 4 et/ou du couvercle 5 est du polychlorure de vinyle.

Le cas échéant une partie au moins de la boîte 1, notamment le couvercle 5, la face supérieure, la paroi latérale, est en un matériau transparent. Préférentiellement, le couvercle 5 ou au moins sa face supérieure est transparente. Le caractère transparent permet au consommateur d'apprécier, constater, vérifier le fromage ou spécialité fromagère 7, notamment sa flore de surface et donc son état d'affinage.

L'une ou/et l'autre des parties constitutives de la boîte 1 peut être réalisée par injection, thermoformage, moulage ou tout autre procédé. La boîte 1 est préférentiellement semi-rigide de manière à permettre l'association rigide des deux parties constitutives 4, 5 l'une avec l'autre, de façon répétitive.

On entend par substantiellement étanche, une étanchéité totale ou presque totale, c'est-à-dire une perméabilité nulle ou très faible donc négligeable par rapport aux besoins normaux du produit emballé.

La membrane 3 à perméabilité sélective permet le contrôle des flux gazeux et de vapeur d'eau entre l'intérieur et l'extérieur de la boîte 1 et plus particulièrement le contrôle de la teneur en oxygène, en vapeur d'eau, en gaz carbonique et en ammoniaque, dans le logement intérieur 8.

Les développements des micro-organismes de la flore en surface, en particulier du pénicillium candidum, est stimulé par l'oxygène et inhibé par le gaz carbonique. La membrane 3 permet l'élimination d'une partie appropriée du gaz carbonique, l'apport d'oxygène en quantité convenable et le maintien d'un taux d'humidité optimal dans le logement intérieur 8.

Une trop faible perméabilité à l'oxygène de la membrane 3 provoquerait un développement trop rapide du pénicillium, donc une évolution trop rapide du fromage ou spécialité fromagère 7. Une trop faible perméabilité à l'oxygène aurait pour conséquence une croissance insuffisante du pénicillium et donc une dégradation du produit conditionné.

Une teneur trop élevée en vapeur d'eau dans l'espace interne 8 qui serait créée par une membrane 3 trop étanche favorisant la protéolyse ce qui accélère le processus de dégradation du fromage ou spécialité fromagère aboutissant rapidement à le rendre inconsommable. Au contraire, une teneur trop sèche telle qu'elle serait créée si l'air circulait librement entre l'intérieur et l'extérieur de la boîte 1, la membrane 3 étant totalement perméable à la vapeur d'eau, entraînerait une dessication de la surface du produit conditionné, un accroissement de sa teneur en sel, une croûte dure, une texture trop ferme, un développement insuffisant du pénicillium et donc un affinage incomplet

Le degré hygrométrique recherché pour des fromages ou spécialité fromagère 7 à croûte fleurie tels que ceux visés ici est supérieur à 73% et préférentiellement compris entre 85 et 90%.

La nature de la membrane 3 utilisée et la surface de la fenêtre 2 sont donc choisies en fonction du fromage ou spécialité fromagère 7 conditionné pour une maturation optimale, ce choix étant dès lors à la portée de l'homme du métier.

Divers films peuvent être utilisés pour constituer une membrane 3 appropriée: films de polypropylène microporeux, films d'ester de cellulose, membranes et laminés en polyetrafluoro-éthylène expansé, films en polycarbonate irradié, en polyéthylène irradié, membranes en polymère de polysulfone et polysulfone sulfoné.

La plaque d'interface 6 assure, par sa porosité, une ventilation de la face inférieure 7a du fromage ou spécialité fromagère 7. Cette ventilation peut avoir le même degré que pour les autres faces. Elle permet un développement normal de la flore de surface. D'autre part, la plaque d'interface 6 permet en coopération avec la membrane 3 le maintien d'une partie convenable de l'humidité du fromage ou spécialité fromagère 7. Elle absorbe une partie importante de l'humidité perdue par le fromage ou spécialité fromagère 7 au début une fois conditionné et la restitue ensuite dans le logement intérieur 8.

Cette plaque d'interface 6 est constituée d'une feuille ou plaque d'un matériau poreux, hydroabsorbant, non délitable au contact prolongé avec l'humidité.

Des matériaux principalement à base de cellulose satisfont ces caractéristiques; par exemple des feuilles de cellulose non tissées, paraffinées ou non, ou encore des feuilles ou plaques en ouate de cellulose.

De préférence la plaque d'interface 6 comporte des motifs ou reliefs sur sa surface qui contribuent à la circulation gazeuse au contact de la surface inférieure 7a du fromage ou spécialité fromagère 7.

Préférentiellement et contrairement aux boîtes conventionnelles de type boîte de camembert à paroi latérale double (une pour l'élément inférieur, une pour le couvercle), la paroi latérale 10 est constituée par une unique paroi de l'une des deux parties composant la boîte 1 _ fond inférieur 4 ou couvercle 5 _ l'autre partie _ couvercle 5 ou fond inférieur 4 _ ayant une forme générale plane.

Selon une première forme de réalisation (figure 1), la paroi latérale 10 est portée par et est partie intégrante du couvercle 5. La partie inférieure 4 est alors constituée par un socle plat constituant une présentation s'inspirant d'un plateau à fromages. Le couvercle 5 constitue alors une sorte de cloche. Ces deux parties sont scellées l'une à l'autre à l'origine de façon étanche.

Selon une seconde forme de réalisation (figure 2), la paroi latérale 10 est portée par la partie inférieure 4. Celle-ci peut être alors fermée de façon étanche par scellage avec un film ou complexe 11 de scellage étanche. Le couvercle 5 recouvrant ce film 11 assure une protection complémentaire et permet la fermeture de la boîte 1 après la première ouverture qui nécessite l'enlèvement du film de scellage 11.

Selon autre autre caractéristique, la boîte 1 comporte des structures internes en reliefs 9 assurant le maintien du fromage ou spécialité fromagère 7 écarté de ses faces et parois et la constitution de l'espace libre 12 entourant le fromage ou spécialité fromagère 7.

Selon une autre caractéristique du conditionnement considéré, les deux parties 4, 5 sont originellement fermées (à l'état fermé initial) entre elles par scellage substantiellement étanche aux gaz et à la vapeur d'eau. Ce scellage peut résulter de la coopération en vue de l'association rigide de l'élément inférieur 4 et du couvercle 5. Il peut résulter, également de moyens spécifiques. De tels moyens peuvent être du type nécessitant d'être rompus à la première ouverture du conditionnement de telle sorte qu'il apparaît clairement que cette ouverture est intervenue. De tels moyens peuvent être, par exemple, un film en matière plastique.

Le conditionnement peut donc comporter, en outre, un film 11 en un matériau substantiellement étanche aux gaz et à la vapeur d'eau reliant et associé rigidement à l'élément inférieur 4 et au couvercle 5 en assurant un scellage étanche à l'état fermé initial, ce film 11 étant amovible pour permettre d'ouvrir la boîte 1.

L'invention concerne aussi un fromage ou spécialité fromagère 7 de type considéré ainsi conditionné. Selon une caractéristique de l'invention, ce fromage ou spécialité fromagère 7 est conditionné nu et directement dans le conditionnement constituant un emballage-suremballage.

Selon un exemple particulier et seulement indicatif de mise en oeuvre de l'invention, le conditionnement est destiné à un fromage 7 à pâte molle à croûte fleurie d'un poids de 125 grammes environ. Le taux d'humidité de ce fromage 7 est de 49% et son rapport matière grasse sur matière sèche est de 56%. Il est introduit dans le conditionnement neuf jours après sa mise en fabrication. Le matériau constituant la boîte 1 est du polychlorure de vinyle transparent de 500 µm d'épaisseur. La boîte 1 est thermoformée.

L'élément inférieur 4 de la boîte 1 est fermé jusqu'à la première ouverture, par un film transparent 11 constitué d'une feuille de polyester de 12 microns d'épaisseur contrecollée sur une feuille de polychlorure de vinyle de 50 microns d'épaisseur.

La plaque d'interface 6 est réalisée dans des feuilles gauffrées en fibre de cellulose vierge agglomérée par voie sèche avec du latex alimentaire. Elle pèse 90 grammes au mètre carré.

Deux membranes 3 à perméabilité sélective sont réalisées en prolypropylène microporeux. Les pores ont un diamètre d'environ 0,2 microns. Leur perméabilite à l'azote à 23°C avec un différentiel de pression de 0,2 bar est de 1000 litres par heure par m². Leur perméabilité à la vapeur d'eau est de 30°C de 103 g par m² et par heure.

La boîte comporte deux fenêtres 2 de 10 mm de diamètre.

## Revendications

1. Conditionnement de fromage ou spécialité fromagère à pâte molle et plus spécialement à croûte fleurie du type comprenant une boîte (1) limitée généralement par deux faces planes supérieure et inférieure et une paroi latérale (10) formant ceinture d'axe vertical et composée de deux parties, un élément inférieur (4) et un couvercle (5), autoporteurs, distincts, respectivement associés et séparés dans les états fermé _ initial ou ultérieur _ et ouvert de la boîte (1), l'élément inférieur (4) et le couvercle (5) définissant, lorsqu'ils sont associés à l'état fermé, un logement intérieur (8) de dimension sensiblement supérieure à celle du fromage ou spécialité fromagère (7), dans lequel ce dernier (7) peut être logé, une circulation gazeuse autour de celui-ci (7) étant possible le conditionnement comportant, en outre, dans l'élément inférieur (4) une plaque d'interface inférieur (6) servant de support au fromage ou spécialité fromagère (7) par sa face inférieure (7a), dans lequel:
· le matériau constitutif de l'élément inférieur (4) et du couvercle (5) étant substantiellement étanche aux gaz et à la vapeur d'eau,
· l'élément inférieur (4) et le couvercle (5) étant agencés pour coopérer à l'état fermé de façon substantiellement étanche aux gaz et à la vapeur d'eau,
· l'élément inférieur (4) et/ou le couvercle (5) comportant une membrane (3) à perméabilité sélective, fermant au moins une fenêtre (2), cette membrane (3) étant de nature et dimension aptes à permettre la constitution autour du fromage ou spécialité fromagère (7) d'un espace libre (12) pour un milieu gazeux de composition _ notamment en vapeur d'eau, oxygène, gaz carbonique, ammoniaque _ apte à l'affinage du fromage ou spécialité fromagère (7) conditionné, les échanges de gaz et de vapeur d'eau entre le logement intérieur (8) et l'atmosphère ambiante extérieure intervenant substantiellement à travers la membrane (3),
· la plaque d'interface inférieur (6) étant hydroabsorbante et poreuse de manière à fonctionnellement assurer d'une part la ventilation de la face inférieure (7a) du fromage ou spécialité fromagère (7) et, d'autre part, l'absorption d'une partie au moins de son humidité.

2. Conditionnement selon la revendication 1, caractérisé par le fait que la plaque d'interface (6) est distincte de l'élément inférieur (4) et repose sur le fond (4a) de l'élément inférieur (4) pourvu d'une multiplicité de reliefs en creux et saillies aptes à permettre d'une part le maintien de la plaque d'interface (6) et d'autre part sa ventilation.

3. Conditionnement selon l'une quelconque des revendications 1 et 2, caractérisé par le fait qu'une fenêtre (2) est située sur la paroi latérale (10) de la boîte (1).

4. Conditionnement selon l'une quelconque des revendications 1 à 3, caractérisé par le fait que la paroi latérale (10) est constituée par une unique paroi de l'une des deux parties composant la boîte (1) _ élément inférieur (4) ou couvercle (5) _ l'autre partie _ couvercle (5) ou fond inférieur (4) _ ayant une forme générale plane.

5. Conditionnement selon l'une quelconque des revendications 1 à 4, caractérisé par le fait que l'élément inférieur (4) et le couvercle (5) sont associés l'un à l'autre par des moyens d'association rigide, étanche, amovible mais réutilisable de type bourrelet coopérant avec une gorge, ce bourrelet et cette gorge présentant une certaine flexibilité.

6. Conditionnement selon l'une quelconque des revendications 1 à 5 caractérisé par le fait que la membrane (3) est fixée rigidement et de façon substantiellement étanche autour de la fenêtre (2) par collage, soudage, coincement mécanique ou équivalent.

7. Conditionnement selon l'une quelconque des revendications 1 à 6, caractérisé par le fait que l'élément inférieur (4) forme un socle plat.

8. Conditionnement selon l'une quelconque des revendications 1 à 7, caractérisé par le fait que la boîte (1) comporte des structures internes en relief (9) assurant le maintien du fromage ou spécialité fromagère (7) écarté de ses faces et parois et la constitution de l'espace libre (12) entourant le fromage ou spécialité fromagère (7).

9. Conditionnement selon l'une quelconque des revendications 1 à 8, caractérisé par le fait qu'à l'état fermé initial l'élément inférieur (4) et le couvercle (5) sont scellés l'un à l'autre de façon substantiellement étanches.

10. Conditionnement selon l'une quelconque des revendications 1 à 9, caractérisé par le fait qu'il comporte, en outre, un film (11) en un matériau substantiellement étanche aux gaz et à la vapeur d'eau reliant et associé rigidement à l'élément inférieur (4) et au couvercle (5) en assurant un scellage étanche à l'état fermé initial, ce film (11) étant amovible pour permettre d'ouvrir la boîte (1).

11. Conditionnement selon l'une quelconque des revendications 1 à 10, caractérisé par le fait qu'une partie au moins de la boîte (1), notamment le couvercle (5), la face supérieure, la paroi latérale (10) est en un matériau transparent.

12. Conditionnement selon l'une quelconque des revendications 1 à 11, caractérisé par le fait que le matériau constitutif de l'élément inférieur (4) et/ou du couvercle (5) est du polychlorure de vinyle.

13. Conditionnement selon l'une quelconque des revendications 1 a 12, caractérisé par le fait que la membrane (3) est constituée par un film en polypropylène microporeux, en ester de cellulose, en polytétrafluoréthylène expansé, en polycarbonate ou en polyéthylène irradié, en polysulfone ou en polysulfone sulfoné.

14. Conditionnement selon l'une quelconque des revendications 1 à 13, caractérisé par le fait que la plaque d'interface (6) comprend de la cellulose.

15. Fromage ou spécialité fromagère à pâte molle et plus spécialement à croûte fleurie conditionné, caractérisé par le fait que le conditionnement est selon l'une quelconque des revendications 1 à 14, le fromage ou spécialité fromagère (7) étant conditionné nu et directement dans le conditionnement constituant un emballage-suremballage.

16. Fromage ou spécialité fromagère conditionné selon la revendication 15, caractérisé par le fait que l'espace libre (12) a une dimension transversale entre le fromage ou spécialité fromagère (4) et le conditionnement de l'ordre de 5 mm à 10 mm environ.

## Patentansprüche

1. Verpackung für Käse oder Weichkäsespezialitäten, insbesondere solchen mit Rinde in Form von Oberflächenschimmel, mit einem Behältnis (1), das im wesentlichen durch zwei ebene Seiten, nämlich einer Oberseite und einer Unterseite und durch eine Seitenwand (10), die eine mit vertikaler Achse versehene Umfassung bildet und aus zwei Teilen zusammengesetzt ist, begrenzt ist, mit einem unteren Element (4) und einem Deckel (5), welche beiden selbsttragend, voneinander verschieden, und zum _ zunächst oder später _ geschlossenen oder offenen Zustand der Schachtel (1) miteinander verbindbar bzw. voneinander trennbar sind, und dann, wenn sie zum geschlossenen Zustand miteinander verbunden sind, eine innere Aufnahme (8) bilden, deren Abmessung im wesentlichen größer als diejenige des Käses oder der Käsespezialität (7) ist, der bzw. die in der Aufnahme aufnehmbar ist, wobei um den Käse oder die Käsespezialität (7) eine Gaszirkulation möglich ist, und ferner mit einer unteren Zwischenplatte (6) im unteren Element (4), welche zum Abstützen des Käses oder der Käsespezialität (7) an dessen bzw. deren Unterseite (7a) dient, wobei:
das grundlegende Material des unteren Elementes (4) und des Deckels (5) im wesentlichen gas- und wasserdampfundurchlässig ist,
das untere Element (4) und der Deckel (5) so ausgebildet sind, daß sie im geschlossenen Zustand im wesentlichen gas- und wasserdampfundurchlässig miteinander in Verbindung sind,
das untere Element (4) und/oder der Deckel (5) eine Membran (3) selektiver Permeabilität besitzen, die zumindest ein Fenster (2) verschließt und die derart ausgebildet und von derartiger Abmessung ist, daß um den Käse oder die Käsespezialität (7) ein freier Raum (12) für eine zusammengesetzte gasförmige Umgebung, insbesondere aus Wasserdampf, Sauerstoff, Kohlendioxid, Ammoniak, zur Reifung des verpackten Käses oder der verpackten Käsespezialität (7) gebildet werden kann, wobei der Austausch von Gas und Wasserdampf zwischen der inneren Aufnahme (8) und der äußeren, umgebenden Atmosphäre im wesentlichen über die Membran (3) erfolgt,
die untere Zwischenplatte (6) derart wasserabsorbierend und porös ist, daß einerseits die Belüftung der Unterseite (7a) des Käses oder der Käsespezialität (7) und andererseits die Absorption eines Teils von zumindest seiner Feuchtigkeit funktionell sichergestellt ist.

2. Verpackung nach Anspruch 1, dadurch gekennzeichnet, daß die Zwischenplatte (6) vom unteren Element (4) getrennt ist und auf dem Boden (4a) des unteren Elementes (4) aufliegt, das mit einer Vielzahl von Vertiefungen und Erhebungen versehen ist, die einerseits die Steifigkeit der Zwischenplatte (6) und andererseits deren Belüftung ermöglichen.

3. Verpackung nach Anspruch 1 oder 2, dadurch gekennzeichnet, daß ein Fenster (2) an der Seitenwand (10) der Schachtel (1) angeordnet ist.

4. Verpackung nach einem der Ansprüche 1 bis 3, dadurch gekennzeichnet, daß die Seitenwand (10) durch eine einzige Wand der einen der beiden die Schachtel (1) zusammensetzenden Teile _ dem unteren Element (4) oder dem Deckel (5) _ gebildet ist, und der andere Teil _ der Deckel (5) oder der untere Boden (4) _ eine im wesentlichen ebene Form aufweist.

5. Verpackung nach einem der Ansprüche 1 bis 4, dadurch gekennzeichnet, daß das untere Element (4) und der Deckel (5) durch starre, undurchlässige, lösbare aber wiederverwendbare Verbindungsmittel, in Form eines mit einer Rille zusammenwirkenden Wulstes, miteinander verbunden sind, wobei dieser Wulst und diese Rille eine gewisse Flexibilität aufweisen.

6. Verpackung nach einem der Ansprüche 1 bis 5, dadurch gekennzeichnet, daß die Membran (3) fest und im wesentlichen dicht um das Fenster (2) durch Kleben, Verschweißen, mechanisches Verklemmen oder dergleichen angebracht ist.

7. Verpackung nach einem der Ansprüche 1 bis 6, dadurch gekennzeichnet, daß das untere Element (4) eine Sockelplatte bildet.

8. Verpackung nach einem der Ansprüche 1 bis 7, dadurch gekennzeichnet, daß die Schachtel (1) innere reliefartige Strukturen (9) aufweist, die das Halten des Käses oder der Käsespezialität (7) der bzw. die mit ihren Stirnflächen und der Wand einen Abstand hat, und die Bildung eines freien Raumes (12), der den Käse oder die Käsespezialität (7) umgibt, sicherstellt.

9. Verpackung nach einem der Ansprüche 1 bis 8, dadurch gekennzeichnet, daß im zunächst geschlossenen Zustand das untere Element (4) und der Deckel (5) in im wesentlichen dichter Weise miteinander verschlossen sind.

10. Verpackung nach einem der Ansprüche 1 bis 9, dadurch gekennzeichnet, daß sie ferner eine Folie (11) aus im wesentlichen gas- und wasserdampfundurchlässigem Material aufweist, die fest mit dem unteren Element (4) und dem Deckel (5) verbunden ist, wobei ein dichter Verschluß im anfänglich geschlossenen Zustand erreicht ist, und daß diese Folie (11) zum Öffnen der Schachtel (1) lösbar ist.

11. Verpackung nach einem der Ansprüche 1 bis 10, dadurch gekennzeichnet, daß zumindest ein Teil der Schachtel (1), nämlich Deckel (5), obere Seite, Seitenwand (10), aus transparentem Material ist.

12. Verpackung nach einem der Ansprüche 1 bis 11, dadurch gekennzeichnet, daß das grundlegende Material des unteren Elementes (4) und/oder des Deckels (5) aus Polyvinylchlorid ist.

13. Verpackung nach einem der Ansprüche 1 bis 12, dadurch gekennzeichnet, daß die Membran (3) durch eine Folie aus mikroporösem Polypropylen, Zelluloseester, porigzelligem Polytetrafluorethylen, Polycarbonat oder bestrahltem Polyethylen, Polysulfon oder sulfoniertem Polysulfon ist.

14. Verpackung nach einem der Ansprüche 1 bis 13, dadurch gekennzeichnet, daß die Zwischenplatte (6) Zellulose enthält.

15. Verpackter Käse oder verpackte Weichkäsespezialität, insbesondere mit Rinde in Form von Oberflächenschimmel, **dadurch gekennzeichnet**, daß die Verpackung nach einem der Ansprüche 1 bis 14 ausgebildet ist, wobei der Käse oder die Käsespezialität (7) unverpackt und unmittelbar in die Verpackung eingepackt ist, die eine Innen- und Außenverpackung bildet.

16. Verpackter Käse oder verpackte Weichkäsespezialität, nach Anspruch 15, dadurch gekennzeichnet, daß der freie Raum (12) zwischen Käse oder Käsespezialität (7) und der Verpackung eine Querabmessung in der Größenordnung von etwa 5 mm bis 10 mm aufweist.

## Claims

1. Packaging for cheese or soft cheese speciality, more specifically having a mould-containing rind, of the type comprising a box (1) generally limited by two plane faces, upper and lower, and a lateral wall (10) forming an enclosure of vertical axis and composed of two parts, a lower element (4) and a lid (5) which are self-supporting and distinct, and are respectively associated and separated in the _ initially or subsequently _ closed state and in the open state of the box (1), the lower element (4) and the lid (5) defining, when they are associated in the closed state, an internal housing (8) of slightly greater size than that of the cheese or cheese speciality (7) in which the latter (7) may be housed, a circulation of gas around the latter (7) being possible, and the packaging further possessing, in the lower element (4), a lower interface plate (6) acting as a support for the cheese or cheese speciality (7) by its lower face (7a), wherein the material constituting the lower element (4) and the lid (5) is substantially impermeable to gases and to water vapour, the lower element (4) and the lid (5) is designed to interact in the closed state in a manner which is substantially impermeable to gases and to water vapour, the lower element (4) and/or the lid (5) possesses a membrane (3) of selective permeability, closing at least one window (2), this membrane (3) being of a nature and size capable of permitting the formation, around the cheese or cheese speciality (7), of a free space (12) for a gaseous medium of a composition _ particularly in respect of water vapour, oxygen, carbon dioxide and ammonia _ suitable for the maturing of the packaged cheese or cheese speciality (7), the gas and water vapour exchanges between the internal housing (8) and the outside ambient atmosphere taking place substantially through the membrane (3), and the lower interface plate (6) is water-absorbing and porous in a manner such as to provide, functionally, both the ventilation of the lower face (4a) of the cheese or cheese speciality (7) and the absorption of at least some of its humidity.

2. Packaging according to Claim 1, characterised in that the interface plate (6) is distinct from the lower element (4) and rests on the base (4a) of the lower element (4) which is provided with a multiplicity of recessed and projecting reliefs suitable for permitting both the support of the interface plate (6) and its ventilation.

3. Packaging according to either of Claims 1 and 2, characterised in that a window (2) is provided in the lateral wall (10) of the box (1).

4. Packaging according to any one of Claims 1 to 3, characterised in that the lateral wall (10) is constituted by a single wall of one of the two parts forming the box (1) _ lower element (4) or lid (5) _ the other part _ lid (5) or lower element (4) _ having a generally plane shape.

5. Packaging according to any one of Claims 1 to 4, characterised in that the lower element (4) and the lid (5) are mutually associated by means for rigid, leaktight, detachable but reusable association of the type of a bead interacting with a groove, this bead and this groove possessing a certain flexibility.

6. Packaging according to any one of Claims 1 to 5, characterised in that the membrane (3) is fixed rigidly and substantially sealingly around the window (2) by adhesive bonding, welding, mechanical clamping or equivalent.

7. Packaging according to any one of Claims 1 to 6, characterised in that the lower element (4) forms a flat pedestal.

8. Packaging according to any one of Claims 1 to 7, characterised in that the box (1) possesses internal structures in relief (9) ensuring that the cheese or cheese speciality (7) is held at a distance from its faces and walls and providing the formation of the free space (12) surrounding the cheese or cheese speciality (7).

9. Packaging according to any one of Claims 1 to 8, characterised in that, in the initial closed state, the lower element (4) and the lid (5) are sealed to one another in a substantially leaktight manner.

10. Packaging according to any one of Claims 1 to 9, characterised in that it additionally possesses a film (11) of a material which is substantially impermeable to gases and water vapour, connecting and rigidly associated with the lower element (4) and the lid (5) to provide a leaktight seal in the initial closed state, this film (11) being detachable to enable the box (1) to be opened.

11. Packaging according to any one of Claims 1 to 10, characterised in that at least part of the box (1), especially the lid (5), the upper face, the lateral wall (10) is of a transparant material.

12. Packaging according to any one of Claims 1 to 11, characterised in that the constituent material of the lower element (4) and/or of the lid (5) is polyvinyl chloride.

13. Packaging according to any one of Claims 1 to 12, characterised in that the membrane (3) is constituted by a film of microporous polypropylene, of cellulose ester, of expanded polytetrafluoroethylene, of polycarbonate or of irradiated polyethylene, of polysulfone or of sulfonated polysulfone.

14. Packaging according to any one of Claims 1 to 13, characterised in that the interface plate (6) comprises cellulose.

15. Packaged cheese or soft cheese speciality, more specifically having a mould-containing rind, characterised in that the packaging is in accordance with any one of Claims 1 to 14, the cheese or cheese speciality (7) being packaged unwrapped and directly in the packaging which constitutes an interior/exterior container.

16. Packaged cheese or cheese speciality according to Claim 15, characterised in that the free space (12) has a transverse dimension, between the cheese or cheese speciality (7) and the packaging, of the order of about 5 mm to 10 mm.
